# EUROPÄISCHE PATENTSCHRIFT

(11) **EP 2 546 441 B1**
(45) Veröffentlichungstag und Bekanntmachung des Hinweises auf die Patenterteilung: **04.01.2017**
(21) Anmeldenummer: 11005746.0
(22) Anmeldetag: 14.07.2011
(51) Int. Cl.: E05D 15/58

(54) **Schiebe- und Drehflügelsystem**
Sliding and rotating leaf system
Système de battant coulissant et rotatif

(43) Veröffentlichungstag der Anmeldung: 16.01.2013
(73) Patentinhaber: Sunflex Aluminiumsysteme GmbH, 57482 Wenden (DE)
(72) Erfinder: Schneider, Ernst-Josef, 57482 Wenden (DE); Schneider, Malte, Naples, FL 34119 (US)
(74) Vertreter: Patentanwälte Dörner & Kötter PartG mbB

(56) Entgegenhaltungen:
- EP-A1- 1 556 574
- EP-A1- 1 892 362
- US-A- 5 548 926

## Beschreibung

Die Erfindung betrifft ein Schiebe- und Drehflügelsystem nach dem Oberbegriff des Patentanspruchs 1.

Derartige Schiebe- und Drehflügelsysteme wie sie beispielsweise in der EP 1 892 362 A1, der EP 1 556 574 A1 beziehungsweise der US 5,548,926 A beschrieben sind, sind hinlänglich bekannt. Sie weisen mehrere verschiebbare Fensterflügel auf, welche einzeln verschwenkbar sind, wodurch sich eine meist sehr große Front- oder Raumteilung fast vollständig öffnen lässt. Die einzelnen Flügel sind in an der Decke und dem Boden angeordneten Führungsschienen verschieblich geführt. Dabei ist jeder Flügel über zwei Auflagerelemente verschiebbar in einem Deckenprofil gehalten. Zum Verschwenken eines Flügels weist die deckenseitige Führungsschiene eine Auslassöffnung zum Ausklinken eines Auflagerelementes eines Flügels auf. Endseitig ist in der deckenseitigen Führungsschiene eine Spreizklemme angeordnet, in die ein an den jeweiligen Flügel angeordnete Sperrelement angebracht wird. Zum Verschwenken eines Flügels wird das Sperrelement in die Spreizklemme eingefahren und das am anderen Ende des Flügels befindliche Auflagerelement aus der Auslassöffnung ausgeklinkt und um die durch das Sperrelement verlaufende Achse verschwenkt. Das Sperrelement dreht sich dabei in eine Führung der Spreizklammer ein, so dass der Flügel sicher gehalten ist.

Kritisch ist hierbei der Bereich, bei dem das Auflagerelement gerade aus der Auslassöffnung ausgeklinkt ist, wobei das Sperrelement seinen Haltepunkt in der Spreizklammer jedoch noch nicht erreicht hat. Hier besteht die Gefahr, dass der Flügel seitlich kippt, wodurch das Sperrelement aus der Spreizklammer herausbefördert wird. Um ein solches seitliches Kippen zu vermeiden, ist bekannt, an der Auslassöffnung ein auskragendes Schienenstück anzuordnen, welches das aus der Auslassöffnung ausgeklinkte Auflagerelement aufnimmt, bis das Sperrelement in der Spreizklammer seinen Haltepunkt erreicht hat. Dieses auskragende Schienenelement birgt jedoch Verletzungsrisiken und wird zudem als optisch störend empfunden, da es bei geöffnetem und geschlossenem Zustand des Dreh- und Schiebeflügelsystems in den Raum hinausragt.

Hier will die Erfindung Abhilfe schaffen. Der vorliegenden Erfindung liegt die Aufgabe zugrunde, ein Dreh- und Schiebeflügelsystem der vorgenannten Art zu schaffen, bei dem ohne das Erfordernis eines auskragenden Flügelstücks ein seitliches Kippen eines Flügels beim Ausklinken eines Auflagerelements verhindert ist. Gemäß der Erfindung wird diese Aufgabe durch die Merkmale des kennzeichnenden Teils des Patentanspruchs 1 gelöst.

Mit der Erfindung ist ein Schiebe- und Drehflügelsystem der vorgenannten Art geschaffen, bei dem ohne das Erfordernis eines auskragenden Schienenteils ein seitliches Verkippen eines Flügels beim Ausklinken eines Auflagerelements verhindert ist.

Dabei weist das Druckteil ein Nutenstück mit im Wesentlichen T-förmigen Querschnitt auf, an dessen dem Quersteg gegenüber liegenden Seite eine Führungsplatte angeordnet ist, wobei die wenigstens zwei Flügel an ihrer dem Schienenprofil zugewandten Oberseite mit einem in Richtung des Schienenprofils offenen C-Profil versehen sind, in welches das Nutenstück des Druckteils einschiebbar ist. Hierdurch ist das Druckteil einfach an der jeweils erforderlichen Stelle an dem Flügel positionierbar.

Weiterhin ist das wenigstens eine Stützteil seitlich an dem Schienenprofil zwischen der Auslassöffnung und der Spreizklammer die Schienenaußenkante umfassend angeordnet. Hierdurch ist ein Hintergleiten des Druckteils beim Verschieben in dem Schienenprofil ermöglicht. Gleichzeitig ist ein störendes Auskragen des Stützteils vermieden.

Dabei ist das Schienenprofil in Längsrichtung an seiner der Auslassöffnung zugewandten Seite mit einem rechtwinkelig ausgebildeten Steg versehen, der in eine schlitzartige Aussparung des Stützteils eingreift. Hierdurch ist eine einfache Positionierung und Fixierung des Stützteils an der gewünschten Stelle des Schienenprofils ermöglicht. Dabei ist der rechtwinkelige Steg bevorzugt durch eine C-profilartige Ausformung des Schienenprofils gebildet.

In weiterer Ausgestaltung der Erfindung weist das Druckteil orthogonal zu seinem Quersteg wenigstens eine Gewindebohrung zur Aufnahme einer Schraube auf, über die das Druckteil innerhalb des C-Profils eines Flügels verspannbar ist. Hierdurch ist eine einfache Fixierung des Druckteils an der gewünschten Stelle des Flügels ermöglicht.

In weiterer Ausgestaltung der Erfindung weist das Stützteil orthogonal zur schlitzartigen Aussparung wenigstens eine Gewindebohrung zur Aufnahme einer Schraube auf, über die das Stützteil in der C-profilartigen Aussparung verspannbar ist. Hierdurch ist eine einfach Fixierung des Stützteils an dem Schienenprofil im Zuge der Montage ermöglicht.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die schematische Darstellung eines Schiebe- und Drehflügelsystems in der Ansicht von oben;
- Figur 2: die Darstellung des Schiebe- und Drehflügelsystems aus Figur 1 in gerade ausgeklinkter Position des Auflagerteils eines Flügels;
- Figur 3: die räumliche Darstellung der Flügelposition des Schiebe- und Drehflügelsystems gemäß Figur 2;
- Figur 4: die schematische Darstellung des Eingriffs eines Auflagerteil eines Flügels in ein Schienenprofil im Querschnitt;
- Figur 5: die Detaildarstellung des Eingriffs eines Sperrelements eines Flügels vor dem Verschwenken und
- Figur 6: die Darstellung des Eingriffs des Sperrelements eines Flügels in eine Spreizklemme nach Verschwenken des Flügels.

Das als Ausführungsbeispiel gewählte Schiebe- und Drehflügelsystem besteht im Wesentlichen aus einem Schienenprofil 1, das endseitig mit einer Spreizklammer 2 versehen ist sowie einer Anzahl von Flügeln 3, die über Auflagerteile 4 in dem Schienenprofil 1 verschiebbar geführt sind. Bodenseitig sind die Flügel 3 ebenfalls in einem - nicht dargestellten - Bodenprofil geführt.

Das Schienenprofil 1 ist im Wesentlichen in Art eines C-Profils ausgebildet. Zudem sind in dem Schienenprofil 1 an dessen Seitenwänden gegenüberliegend Führungsnuten 11 zur Aufnahme der Führungsrollen 44 der Auflagerteile 4 der Flügel 3 angeordnet. An seiner unteren, offenen Seite ist beidseitig des durch das C-profilartige Schienenprofil 1 gebildeten Durchgangs 10 in Längsrichtung eine C-profilartige Ausformung 12 angeformt, wodurch rechtswinkelig ausgebildete Stege 13 gebildet sind. Seitlich ist in dem Schienenprofil 1 eine Auslassöffnung 14 zum Ausklinken eines Auflagerteils 4 eines Flügels 3 eingebracht, welche von einem Führungsrahmen 15 eingefasst ist.

Die Spreizklammer 2 ist als zangenförmiges Kunststoffteil ausgebildet. In den gegenüberliegend angeordneten Armen 21 der Spreizklammer 2 sind aneinandergereiht kreisbogenförmige Ausformungen 22 angeordnet, welche etwa mittig mit einer Nut 23 zur Aufnahme der Sperrplatte 52 des Sperrelements 5 versehen sind. Der Radius der kreisbogenförmigen Ausformung 2 entspricht im Wesentlichen dem Radius der Führungsrollen 44 der Auflagerteile 4.

Die Flügel 3 sind jeweils aus einem Scheibenelement 31 gebildet, welches endseitig mit Profilen 32 eingefasst ist. Das dem Schienenprofil 1 zugewandte Profil 32 des Flügels 3 weist eine C-profilartige Ausformung 33 zur Aufnahme der Nutenplatten 42 der Auflagerteile 4 auf. Im Ausführungsbeispiel ist jeder Flügel 3 mit zwei Auflagerteilen 4 versehen, welche in die C-profilartige Ausformung 33 des Profils 32 des Flügels 3 eingebracht sind. Zwischen den beiden Auflagerteilen 4 ist weiterhin in der C-profilartigen Ausformung 33 ein Druckteil 7 eingebracht.

Das Auflagerteil 4 ist im Wesentlichen gebildet durch ein Zylinderteil 41, das endseitig mit einer Nutenplatte 42 zum Eingriff in die C-profilartige Ausformung 33 des Profils 32 eines Flügels 3 angeordnet ist. Gegenüberliegend der Nutenplatte 3 ist eine Führungsplatte 43 angeformt, auf der übereinander zwei Führungsrollen 44 auf dem Zylinderteil 41 drehbar gelagert sind.

In die C-profilartige Ausformung 33 des Profils 32 eines jeden Flügels 3 ist weiterhin ein Sperrelement 5 eingebracht. Das Sperrelement 5 ist im Wesentlichen gebildet durch ein Nutenstück 51, welches in die C-profilartige Ausformung 33 des Flügels 3 eingreift. An das Nutenstück 51 ist eine Sperrplatte 52 angeformt, welche im Wesentlichen in Art eines Rechtecks mit bogenförmig ausgebildeten schmalen Seiten ausgebildet ist. Zur Verspannung des Nutenstücks 51 des Sperrelements 5 in der C-profilartigen Ausformung 33 eines Flügels 3 sind in dem Nutenstück 51 zwei Gewindebohrungen 33 zur Aufnahme einer Schraube eingebracht.

Das Stützteil 6 ist im Wesentlichen quaderförmig ausgebildet, wobei eine Längskante derart ausgeformt ist, das ihre Innenkontur der Außenkontur einer Längskante des Schienenprofils 1 entspricht. Das Stützteil ist seitlich an dem Schienenprofil 1 zwischen der Auslassöffnung 14 und der Spreizklammer 2 die Schienenprofilaußenkante umfassend angeordnet. Dabei ist in dem Stützteil 6 eine - nicht dargestellte - schlitzartige Aussparung eingebracht, in die ein durch die C-profilartige Ausformung 12 des Schienenprofils 1 gebildeter Steg eingreift. Orthogonal zu der - nicht dargestellten - schlitzartigen Aussparung sind in dem Stützteil 6 zwei Gewindebohrungen 61 zur Aufnahme einer Schraube eingebracht, über welche das Stützteil 6 in der C-profilartigen Ausformung 12 des Schienenprofils 1 verspannbar ist.

Das Druckteil 7 besteht im Wesentlichen aus einem Nutenstück 71 zum Einbringen in die C-profilartige Ausformung 33 eines Flügels 3 sowie einer an dieses angeformten abgerundeten Führungsplatte 72, welche mit einem an den Schienenprofil 1 angeordneten Stützteil 6 zusammenwirkt.

Zum Verschwenken eines Flügels 3 des Schiebe- und Drehflügelsystems wird der Flügel 3 zunächst entlang des Schienenprofils 1 verschoben, bis das Sperrelement 5 die entferntest liegende freie Ausformung 22 der Spreizklammer 2 eingreift. In dieser Position befindet sich das am entgegengesetzten Ende des Flügels 3 angeordnete Auflagerteil 4 an der Auslassöffnung 14 des Schienenprofils 1. Das Druckteil 7 wird beim Verfahren Flügels 3 innerhalb des Schienenprofils 1 hinter dem Stützteil 6 vorbeigeführt. Wird nachfolgend der Flügel 3 um die durch das Sperrelement 5 verlaufende Drehachse verschwenkt, so wird das an der Auslassöffnung 14 befindliche Auflagerteil aus dieser ausgeklinkt, wobei das Druckteil 7 des Flügels 3 an dem am Schienenprofil 1 angeordneten Stützteil 6 entlang bewegt wird, wodurch ein Kippen des Flügels 3 vermieden ist. Gleichzeitig wird die Sperrplatte 52 des Sperrelements 5 in die Nuten 23 der gegenüberliegenden Ausformungen 22 der Arme 21 der Spreizklammer 2 hineingedreht. Nachdem die Sperrplatte 52 des Sperrelements 5 in die Nuten 23 der Spreizklammer 2 eingreift, wodurch das Sperrelement seinen Haltepunkt erreicht hat, wird das Druckteil 7 des Flügels 3 im Zuge der weiteren Schwenkbewegung des Flügels 3 an dem Stützteil 6 des Schienenprofils 1 vorbeigeführt, bis es etwa rechtwinkelig zum Schienenprofil 1 positioniert ist. Nachfolgend können die weiteren Flügel entsprechend ausgeklinkt und verschwenkt an dem ersten Flügel angelegt werden.

Aufgrund der festen Anordnung der Auslassöffnung 14 in dem Schienenprofil in dem Schienenprofil 1 und dem Raster der Ausformungen 22 der Spreizklammer 2 sind die Auflagerteile 4 sowie das Druckteil 7 an den einzelnen Flügeln 3 an unterschiedlichen Stellen positioniert. Lediglich das Sperrelement 5, durch das die Drehachse des Flügels 3 verläuft, ist an jedem Flügel an derselben Stelle positioniert. Bei einer höheren Anzahl an Flügeln kann es erforderlich sein, an dem Schienenprofil 1 beabstandet zueinander zwei Stützteile 6 anzuordnen.

## Patentansprüche

1. Schiebe- und Drehflügelsystem, umfassend ein Schienenprofil (1), in dem wenigstens zwei Flügel (3) jeweils über zwei Auflagerelemente (4) verschiebbar gelagert sind und das mit einer Spreizklammer (2) zur Aufnahme eines an einem jeweiligen Flügel angeordneten Sperrelements (5) versehen ist, in deren gegenüberliegend angeordneten Armen (21) aneinandergereiht kreisbogenförmige Ausformungen (22) angeordnet sind, welche mittig mit einer Nut zur Aufnahme der Sperrplatte (52) des Sperrelements (5) versehen sind, wobei beabstandet zur Spreizklammer in dem Schienenprofil wenigstens eine seitliche Auslassöffnung (14) zum Ausklinken eines Auflagerteils (4) eines Flügels (3) angeordnet ist, **dadurch gekennzeichnet, dass** der Radius der kreisbogenförmigen Ausformungen (22) im Wesentlichen dem Radius der Führungsrollen (44) der Auflagerteile (4) entspricht, wobei seitlich an dem Schienenprofil (1) zwischen der Auslassöffnung (14) und der Spreizklammer (2) wenigstens ein Stützteil (6) die Schienenprofilaußenkante umfassend angeordnet ist, das mit einem an jeweils einem Flügel (3) angeordneten Druckteil (7) derart zusammenwirkt, dass beim Ausklinken eines Auflagerteils (4) eines Flügels (3) ein seitliches Kippen des Flügels (3) verhindert ist, solange die Sperrplatte (52) des Sperrelements (5) nicht in die Nuten (23) der Spreizklammer (2) eingreift, wodurch das Sperrelement seinen Haltepunkt erreicht hat, wobei das Druckteil (7) ein Nutenstück (71) mit im Wesentlichen T-förmigen Querschnitt aufweist, an dessen dem Quersteg gegenüberliegenden Seite eine Führungsplatte (72) angeordnet ist, wobei die wenigstens zwei Flügel (3) an ihrer dem Schienenprofil (1) zugewandten Oberseite mit einem in Richtung des Schienenprofils (1) offenen C-Profil versehen sind, in welches das Nutenstück (71) des Druckteils (7) einschiebbar ist und wobei das Schienenprofil (1) in Längsrichtung an seiner der Auslassöffnung (14) zugewandten Seite mit einem rechtwinklig ausgebildeten Steg (13) versehen ist, der in eine schlitzartige Aussparung des Stützteils (6) eingreift.

2. Schiebe- und Drehflügelsystem nach Anspruch 1, **dadurch gekennzeichnet, dass** das Druckteil (7) orthogonal zu seinem Quersteg wenigstens eine Gewindebohrung (61) zur Aufnahme einer Schraube aufweist, über die das Druckteil (7) innerhalb des C-Profils eines Flügels (3) verspannbar ist.

3. Schiebe- und Drehflügelsystem nach Anspruch 1 oder 2, **dadurch gekennzeichnet, dass** der rechtwinklig ausgebildete Steg (13) durch eine C-profilartige Ausformung (12) des Schienenprofils (1) gebildet ist.

4. Schiebe- und Drehflügelsystem nach Anspruch 3, **dadurch gekennzeichnet, dass** das Stützteil (6) orthogonal zur schlitzartigen Aussparung wenigstens eine Gewindebohrung (61) zur Aufnahme einer Schraube aufweist, über die das Stützteil (6) in der C-profilartigen Ausformung (12) verspannbar ist.

## Claims

1. Sliding and rotating leaf system, comprising a rail profile (1) in which each of at least two leaves (3) are mounted movably on two bearing elements (4) and which is fitted with a straddling clamp (2) to hold a locking element (5) arranged on each of the leaves, in the opposing arms (21) of which clamps, arc-shaped recesses (22) are arranged in series which have a groove at their centre to receive the locking plate (52) of the locking element (5),
where, at a distance from the straddling clamp, at least one lateral outlet opening (14) is arranged in the rail profile for releasing the bearing element (4) of a leaf (3), **characterised in that** the radius of the arc-shaped recesses (22) corresponds approximately to the radius of the guide rollers (44) of the bearing element (4),
where at least one supporting element (6) is arranged on the side of the rail profile (1) between the outlet opening (14) and the straddling clamp (2) to embrace the outer edge of the rail profile (1) which supporting element interacts with a pressure element (7) arranged on each of the leaves (3) in such a way that when the bearing element (4) of a leaf (3) is released, the leaf (3) is prevented from tilting to the side until the locking plate (52) of the locking element (5) has engaged in the grooves (23) of the straddling clamp (2) i.e. until the locking element has reached its holding position,
where the pressure element (7) has a grooved piece (71) with a substantially T-shaped cross section on the side of which opposite the cross piece a guiding plate (72) is arranged,
where, on the top side of the at least two leaves (3) facing the rail profile (1), there is a C-shaped profile which is open in the direction facing the rail profile (1) and into which the grooved piece (71) of the pressure element (7) can be pushed, and where the rail profile (1) has a right-angled ridge (13) running in the longitudinal direction on the side facing the outlet opening (14), which engages into a slot-shaped recess in the supporting element (6).

2. Sliding and rotating leaf system in accordance with claim 1, **characterised in that** the pressure element (7) has at least one threaded hole (61) perpendicular to its transverse ridge to receive a screw by means of which the pressure element (7) can be tensioned within the C-profile of a leaf (3).

3. Sliding and rotating leaf system in accordance with claim 1 or claim 2, **characterised in that** the right-angled ridge (13) is formed by a C-profile-shaped area (12) of the rail profile (1).

4. Sliding and rotating leaf system in accordance with claim 3, **characterised in that** the supporting element (6) has at least one threaded hole (61) perpendicular to the slot-shaped recess to receive a screw by means of which the supporting element (6) can be tensioned in the C-profile-shaped area (12).

## Revendications

1. Système de battant coulissant et rotatif comprenant un rail profilé (1) dans lequel au moins deux battants (3) sont chacun en appui coulissant sur deux éléments d'appui (4), et qui est muni d'une agrafe divergente (2) pour recevoir un élément de blocage (5) disposé contre un battant respectif, dans les bras (21) opposés de laquelle sont juxtaposés des creux (22) en arc de cercle, creux qui présentent en leur milieu une gorge recevant la plaque de blocage (52) de l'élément de blocage (5), sachant qu'à distance de l'agrafe divergente est disposé dans le rail profilé au moins un orifice latéral de sortie (14) permettant de détacher une pièce d'appui (4) d'un battant (3), **caractérisé en ce que** le rayon des creux (22) en arc de cercle correspond pour l'essentiel au rayon des roulettes de guidage (44) des pièces d'appui (4), sachant que latéralement contre le rail profilé (1), entre l'orifice de sortie (14) et l'agrafe divergente (2) est disposée au moins une pièce d'appui (6) qui englobe l'arête extérieure du rail profilé, pièce qui interagit avec une pièce de compression (7) disposée chaque fois contre un battant (3), de sorte que lors du détachement d'une pièce d'appui (4) d'un battant (3), un renversement latéral du battant (3) est empêché aussi longtemps que la plaque de blocage (52) de l'élément de blocage (5) n'engrène pas dans les gorges (23) de l'agrafe divergente (2), faisant que l'élément de blocage a atteint son point de retenue, sachant que la pièce de compression (7) présente une pièce à gorge (71) présentant une section pour l'essentiel en forme de T, sur le côté de laquelle opposé à la rainure transversale est disposée une plaque de guidage (72), sachant qu'au moins les deux battants (3) sur son dessus regardant le rail profilé (1) sont dotés d'un profilé en C ouvert en direction du rail profilé (1), profilé en C dans lequel il est possible d'enfiler la pièce à gorge (71) de la pièce de compression (7) et sachant que le rail profilé (1) est muni dans le sens longitudinal, sur son côté regardant l'orifice de sortie (14), d'une nervure (13) configurée à angle droit qui engrène dans un évidement en forme de fente de la pièce d'appui (6).

2. Système de battant coulissant et rotatif selon la revendication 1, **caractérisé en ce que** la pièce de compression (7) présente, perpendiculairement à sa rainure transversale, au moins un alésage taraudé (61) servant à recevoir une vis qui permet de serrer la pièce de compression (7) à l'intérieur du profilé en C d'un battant (3).

3. Système de battant coulissant et rotatif selon la revendication 1 ou 2, **caractérisé en ce que** la nervure (13) configurée à angle droit est formée par un creux (12), du type « profilé en C », que présente le rail profilé (1).

4. Système de battant coulissant et rotatif selon la revendication 3, **caractérisé en ce que** la pièce d'appui (6) présente, perpendiculairement à l'évidement en forme de fente, au moins un alésage taraudé (61) servant à recevoir une vis qui permet de serrer la pièce d'appui (6) dans le creux (12) du type « profilé en C ».
